# FASCICULE DE BREVET EUROPEEN

(11) **EP 0 299 872 B1**
(45) Date de publication et mention de la délivrance du brevet: **17.02.1993**
(21) Numéro de dépôt: 88401832.6
(22) Date de dépôt: 13.07.1988
(51) Int. Cl.: H01R 23/66, H01R 13/658

(54) **Connecteur pour câble plat blindé**
Steckverbinder für geschirmtes Flachkabel
Connector for shielded flat cable

(30) Priorité: 16.07.1987 FR 8710070
(43) Date de publication de la demande: 18.01.1989
(73) Titulaire: SOCIETE GENERALE POUR L'INDUSTRIE ELECTRONIQUE (S.O.G.I.E.) Société Anonyme dite:, F-93116 Rosny-sous-Bois (FR)
(72) Inventeur: Marie, Alain, F-94800 Villejuif (FR)
(74) Mandataire: Leszczynski, André

(56) Documents cités:
- US-A- 4 345 811
- US-A- 4 619 487

## Description

La présente invention est relative à un connecteur pour câble plat blindé, c'est-à-dire, un câble de section rectangulaire aplatie comportant dans une matrice isolante une pluralité de rubans conducteurs de section aplatie disposés parallèlement en une ou plusieurs rangées entre deux nappes conductrices formant plans de masse et s'étendant sur la majeure partie de la largeur du câble.

De tels câbles sont utilisables dans de nombreuses applications où il est nécessaire d'assurer un blindage efficace des conducteurs d'un câble vis-à-vis de l'environnement extérieur, tant pour éviter de perturber l'environnement extérieur par des signaux parasites en provenance du câble que pour protéger les conducteurs du câble de signaux parasites en provenance de l'extérieur.

De tels câbles blindés doivent naturellement pouvoir être raccordés à des éléments de structures tels que par exemple des circuits imprimés et la présente invention a précisément pour objet un connecteur permettant d'assurer un tel raccordement.

On connaît d'après US-A-4 619 487 un connecteur comprenant une fiche et une embase aptes à être réunies par des moyens de verrouillage, la fiche comportant un corps isolant muni d'évidements de réception et de retenue des conducteurs du câble, un capot de recouvrement dont la paroi intérieure au moins est conductrice entourant ledit corps, des évidements étant prévus entre ledit capot et le corps de fiche pour la réception des nappes conductrices formant plan de masse dudit câble.

La présente invention se propose de réaliser un connecteur de ce type permettant d'assurer une continuité de l'effet de blindage entre le câble et la structure à raccorder, en particulier au niveau de l'embase du connecteur.

A cet effet, le connecteur selon l'invention se caractérise essentiellement par le fait que l'embase comporte un corps isolant apte à être engagé dans la fiche et comportant des contacts aptes à venir en contact avec les conducteurs du câble logés dans ladite fiche, ledit corps d'embase comportant sur au moins une partie de sa longueur une enveloppe conductrice apte à venir au contact de la paroi intérieure du capot du corps de fiche.

On comprend qu'en position assemblée, on réalise une continuité de blindage entre les nappes conductrices du câble, la paroi intérieure conductrice du capot de la fiche et l'enveloppe conductrice de l'embase jusqu'à la structure, telle qu'une carte de circuit imprimé dans laquelle sont engagées les extrémités libres des contacts intérieurs de l'embase.

De manière à accroître le contact entre les nappes conductrices du câble et la paroi intérieure du capot de la fiche, il est avantageux de prévoir des moyens élastiques, tels que des ressorts à lame ou des pièces d'appui en élastomère, logés dans les cavités du corps de fiche et pressant les nappes formant plans de masse du câble contre la paroi intérieure conductrice du capot.

De préférence, les extrémités des nappes formant plan de masse du câble logé dans la fiche sont repliées sur elles-mêmes, l'appui élastique s'effectuant dans la zone repliée.

De manière à favoriser le contact entre l'enveloppe conductrice de blindage de l'embase contre la paroi intérieure du capot de la fiche, l'enveloppe peut avantageusement présenter une ou plusieurs parties en saillie telles que des pattes découpées dans l'enveloppe et qui se trouvent comprimées lors de l'engagement de la fiche sur l'embase.

Des éléments d'appui élastiques, tels que des ressorts à lame peuvent également être avantageusement prévus dans le corps de fiche pour presser élastiquement les conducteurs du câble maintenus dans le corps de fiche contre les contacts de l'embase lorsque la fiche est engagée sur l'embase pour former le connecteur.

Dans le but de mieux faire comprendre l'invention on va maintenant décrire à titre d'exemple nullement limitatif, un mode de réalisation en se référant au dessin annexé dans lequel :
- la figure 1 illustre en coupe transversale un type de câble auquel est destiné le connecteur selon l'invention,
- la figure 2 est une vue en coupe transversale d'une fiche de connecteur selon l'invention dans laquelle est mis en place un câble,
- la figure 3 est une vue latérale en coupe d'une embase de connecteur selon l'invention,
- la figure 4 est une vue en coupe latérale d'un connecteur selon l'invention monté sur une carte de circuit imprimé,
- la figure 5 est une vue en élévation frontale et en coupe d'un connecteur selon l'invention.

On a illustré sur la figure 1 un câble plat utilisable dans le cadre de l'invention.

Ce câble désigné globalement par 1 comprend dans une matrice isolante 2 des rubans conducteurs de section aplatie 3, au nombre de quatorze dans l'exemple illustré, disposés en deux rangées entre deux nappes conductrices de blindage 4, 5 qui s'étendent pratiquement sur toute la largeur du câble.

On se réfère maintenant aux figures 2 à 5 qui illustrent un connecteur selon l'invention destiné à recevoir un câble plat à deux rangées de rubans conducteurs tel que celui de la figure 1.

Le connecteur se compose d'une fiche désignée globalement par 6 (figure 2) et d'une embase 7 illustrée à la figure 3.

La fiche 6 comporte un corps isolant 8 destiné à recevoir les rubans conducteurs 3 du câble, le corps 8 étant recouvert par un capot 9, conducteur ou de préférence réalisé en une matière plastique munie sur sa paroi intérieure 10 d'un revêtement métallique.

Comme on le voit sur les figures 2 et 4, le câble est introduit par une ouverture d'extrémité 11 du capot de la fiche et sa matrice isolante est sectionnée parallèlement aux faces principales du câble de manière à séparer les nappes de blindage 4 et 5 et les conducteurs 3. Les conducteurs 3 qui, comme on le voit sur la figure 3 sont dénudés sur une partie de leur longueur, pénètrent dans le corps de la fiche puis sont repliés à partir d'une zone de rebroussement d'une paroi 12 du corps isolant du conducteur, la partie dénudée s'étendant dans un évidement 13 réalisé entre la paroi 12 et la paroi intérieure 10 du capot, l'extrémité non dénudée des conducteurs 3 étant engagée dans des évidements en forme de fente 14 du corps du capot. Les parties dénudées des conducteurs 3 sont repoussées vers l'extérieur par des ressorts à lame 15 s'appuyant sur les parois 12.

Les nappes de blindage 4 et 5 du câble non dénudées sur l'une de leurs faces sont introduites dans l'orifice 11 du capot dans un évidement 16 de section sensiblement en forme de L ménagé entre le capot et le corps 8 de la fiche, l'extrémité de chacune des nappes 4 et 5 étant repliée sur elle-même à partir d'une zone de rebroussement. Pour assurer un appui élastique de chacune des nappes conductrices 4, 5 contre la paroi intérieure conductrice 10 du capot, il est prévu des organes élastiques tels que des ressorts à lame 17 ou des pièces d'appui en élastomère 18 logés dans des cavités du corps de fiche.

L'embase 7 illustrée à la figure 3 comporte un corps isolant 19 apte à être engagé dans les évidements 13 du corps de fiche et contenant des contacts 20 aptes à venir, comme illustré sur la figure 3, en contact avec les conducteurs 3 du câble.

Le corps d'embase 19 comporte au moins sur ses faces principales et sur une partie de sa hauteur, à partir de l'extrémité libre des contacts 20, une enveloppe conductrice 21 fixée sur des saillies 22 du corps 19, l'enveloppe 21 présentant des pattes découpées 23 faisant saillie vers l'extérieur et aptes à être pressées élastiquement contre la paroi intérieure 10 du capot de la fiche lorsque cette dernière est engagée sur l'embase comme illustrée à la figure 4.

L'immobilisation des éléments de connecteur est assurée par encliquetage, comme on le voit sur la figure 5, par engagement de cliquets 24 en saillie extérieurement du capot 9 de la fiche dans des orifices 25 prévus à cet effet dans la paroi de l'embase.

Comme on s'en rend le mieux compte à l'examen de la figure 4 qui illustre la connexion d'un câble tel que celui de la figure 1 à une carte de circuit imprimé C par l'intermédiaire d'un connecteur selon l'invention réalisé par assemblage d'une embase selon la figure 3 et d'une fiche selon la figure 2, on obtient une continuité électrique de plans de masse entre le câble et la carte de circuit imprimé assurant un parfait blindage vis-à-vis de l'extérieur. En effet, les nappes 4 et 5 du câble sont en contact avec la paroi intérieure conductrice 10 du capot, puis la continuité de plan de masse est assurée par l'intermédiaire de l'enveloppe conductrice 21 de l'embase dont les extrémités 21' sont comme on le voit sur la figure 4 enfichées dans la carte de circuit imprimé C.

Bien que l'invention ait été décrite en liaison avec un mode de réalisation particulier, il est bien évident qu'elle n'y ait nullement limitée, et qu'on peut lui apporter de nombreuses variantes et modifications sans pour autant sortir ni de son cadre ni de son esprit.

## Revendications

1. Connecteur pour câble plat blindé, comprenant une fiche (6) et une embase (7) aptes à être réunies par des moyens de verrouillage (24, 25), la fiche comportant un corps isolant (8) muni d'évidements (13, 14) de réception et de retenue des rubans conducteurs (3) du câble (1), un capot de recouvrement (9) dont la paroi intérieure (10) au moins est conductrice entourant ledit corps (8), des évidements (16) étant prévus entre ledit capot (9) et ledit corps (8) pour la retenue des nappes conductrices formant plans de masse (4, 5) du câble, l'embase (7) comportant un corps (19) apte à être engagé dans ladite fiche caractérisé par le fait que le corps (19) est isolant et que l'embase comporte des contacts (20) aptes à venir en contact avec les rubans conducteurs du câble logés dans ladite fiche, ledit corps d'embase (19) comportant sur au moins une partie de sa longueur une enveloppe conductrice (21) apte à venir au contact de la paroi intérieure (10) du capot recouvrant le corps de fiche.

2. Connecteur selon la revendication 1, caractérisé par le fait qu'il comprend des moyens élastiques tels que des ressorts à lame (17) ou des pièces d'appui en élastomère (18) logées dans des cavités du corps (8) de fiche et pressant les nappes (4, 5) formant plans de masse du câble contre la paroi intérieure conductrice (10) du capot.

3. Connecteur selon la revendication 2, caractérisé par le fait que les extrémités des nappes (4, 5) formant plans de masse du câble (1) logées dans la fiche sont repliées sur elles-mêmes, l'appui élastique s'effectuant dans la zone repliée.

4. Connecteur selon l'une quelconque des revendications précédentes, caractérisé par le fait que l'enveloppe (21) du corps d'embase présente au moins une ou plusieurs parties en saillie, telles que des pattes (23) découpées dans l'enveloppe, qui se trouvent comprimées lors de l'engagement de la fiche sur l'embase pour accroître le contact entre l'enveloppe conductrice (21) de l'embase contre la paroi intérieure (10) du capot de la fiche.

## Claims

1. Connector for shielded flat cable, comprising a plug (6) and a socket (7), adapted to be connected together by locking means (24, 25), the plug possessing an insulating body (8) provided with cavities (13, 14) for receiving and holding the conductor strips (3) of the cable (1), a covering cap (9), of which the inside wall (10) at least is conducting, surrounding said body (8), cavities (16) being provided between said cap (9) and said body (8) for retaining the conducting layers forming earth planes (4, 5) of the cable, the socket (7) possessing a body (19) adapted to be engaged into said plug, characterized by the fact that the body (19) is insulating and that the socket comprises contacts (20) adapted for coming into contact with the conductor strips of the cable housed in said plug, said socket body (19) comprising, over at least a portion of its length, a conducting envelope (21) adapted for coming into contact with the internal wall face (10) of the cap covering the plug body.

2. Connector according to Claim 1, characterized by the fact that it comprises elastic means, such as strip springs (17) or bearing pieces of elastomer (18), housed in cavities of the plug body (8) and pressing the layers (4, 5) forming earth planes of the cable against the internal conducting wall face (10) of the cap.

3. Connector according to Claim 2, characterized by the fact that the ends of the layers (4, 5) forming earth planes of the cable (1) housed in the plug are folded back onto themselves, the elastic bearing taking place in the folded zone.

4. Connector according to any one of the preceding Claims, characterized by the fact that the envelope (21) of the socket body has at least one or several projecting parts, such as lugs (23) cut out from its envelope, which become compressed during the engagement of the plug onto the socket in order to increase the contact between the conducting envelope (21) of the socket and the internal wall face (10) of the cap of the plug.

## Patentansprüche

1. Steckverbinder für ein geschirmtes Flachkabel, umfassend einen Stecker (6) und einen Steckverbinder (7), die durch Verriegelungsvorrichtungen (24, 25) miteinander verbunden werden können, wobei der Stecker aus einem Nichtleiter (8) besteht, der über Vertiefungen (13, 14) verfügt, die die Leitungsbänder (3) des Kabels (1) aufnehmen und halten sollen, sowie aus einer Abschlußkappe (9), von der zumindest die Innenwand (10) leitfähig ist, und die den genannten Nichtleiter (8) umschließt, wobei Aussparungen (16) zwischen der besagten Kappe (9) und dem hesagten Nichtleiter (8) vorgesehen sind, die die Leiterbündel halten sollen, die die Kabelmassepläne (4, 5) bilden, wobei der Steckverbinder (7) einen Körper (19) aufweist, der in den genannten Stecker gesteckt werden kann, dadurch gekennzeichnet, daß der Körper (19) ein Nichtleiter ist, und daß der Steckverbinder Kontakte (20) aufweist, die mit den Leitungsbändern des Kabels, die im besagten Stecker sitzen, Kontakt bekommen können, und wobei der besagte Steckverbinderkörper (19) über mindestens einen Teil seiner Länge einen leitfähigen Mantel (21) aufweist, der Kontakt bekommen kann mit der Innenwand (10) der Kappe, die den Steckerkörper bedeckt.

2. Steckverbinder gemaß Anspruch 1, dadurch gekennzeichnet, daß er elastische Vorrichtungen wie beispielsweise Blattfedern (17) oder Druckstücke aus Elastomer (18) aufweist, die im Hohlraum des Steckerkörpers (8) sitzen und die Bündel (4, 5), die die Kabelmassepläne bilden, gegen die leitfähige Innenwand (10) der Kappe drücken.

3. Steckverbinder gemäß Anspruch 2, dadurch gekennzeichnet, daß die Enden der die Kabelmassepläne (1) bildenden Bündel (4, 5), die im Stecker untergebracht sind, umgeknickt sind, wobei sie im geknicktenn Bereich elastisch anliegen.

4. Steckverbinder gemäß einem der vorstehenden Ansprüche, dadurch gekennzeichnet, daß der Mantel (21) des Steckverbinderkörpers mindestens einen oder mehrere hervorspringende Bereiche aufweist, wie beispielsweise aus dem Mantel ausgeschnittene Ösen (23), die zusammengedrückt werden, wenn der Stecker in den Steckverbinder gesteckt wird, um den Kontakt zwischen dem leitfähigen Mantel (21) des Steckverbinders und der Innenwand (10) der Kappe des Steckers zu verstärken.
